# EUROPÄISCHE PATENTSCHRIFT

(11) **EP 1 275 611 B1**
(45) Veröffentlichungstag und Bekanntmachung des Hinweises auf die Patenterteilung: **30.08.2006**
(21) Anmeldenummer: 02013477.1
(22) Anmeldetag: 17.06.2002
(51) Int. Cl.: B66F 7/08

(54) **Scherenhubtisch**
Scissor type lifting table
Table élévatrice à ciseaux

(30) Priorität: 09.07.2001 US 901255
(43) Veröffentlichungstag der Anmeldung: 15.01.2003
(73) Patentinhaber: Goss International Americas, Inc., Dover, NH 03820 (US)
(72) Erfinder: Boucher, Ronald Henry, Goffstown, NH 03045 (US); Hebert, Raymond Alphonse, Rochester, NH 03867 (US)
(74) Vertreter: Domenego, Bertrand

(56) Entgegenhaltungen:
- US-A- 4 558 648
- US-A- 4 712 653
- DATABASE WPI Section PQ, Week 199919 Derwent Publications Ltd., London, GB; Class Q38, AN 1999-225816 XP002216865 & JP 11 060174 A (KOMORI CORP), 2. März 1999 (1999-03-02)

## Beschreibung

Die vorliegende Erfindung betrifft ein Verfahren und eine Vorrichtung zum Einstellen einer auf ein bewegbares Element, z. B. eine Hebebühne, ausgeübten Kraft gemäß dem Oberbegriff von Ansprüchen 1 und 6. Diese sind aus US 4 712 653 bekannt.

Scherenartige Verbindungen werden in vielen Vorrichtungen und Maschinen eingesetzt, um Bewegbarkeit zu erreichen, z. B. in Hebevorrichtungen wie höhenverstellbaren Arbeitsbühnen einer Druckmaschine. Diese Scherenverbindungen ermöglichen das Verfahren einer Arbeitsbühne oder sonstigen Plattform von einer unteren, geschlossenen oder eingefahrenen Position, in der die Bühne sich sehr nah an einer Basis oder dem Boden befindet bzw. diese kontaktiert, in eine obere, offene oder ausgefahrene Position.

Ein bewegbares Element wie z.B. eine Hebebühne, die z.B. mit einer Basis, einem Boden oder einer Arbeitsebene oder dem Rahmen einer Maschine, insbesondere einer Druckmaschine, verbunden ist, kann durch den Maschinenbediener selbst, durch eine Antriebsvorrichtung (z.B. einen Motor) oder durch einen Mechanismus bzw. eine Vorrichtung zur Wiederverwertung von Energie bewegt, insbesondere gehoben werden.

Die auf das bewegbare Element wirkende Kraft muss in Abhängigkeit vom Gewicht des bewegbaren Elements, der Scherenverbindung und gegebenenfalls der zu hebenden oder tragenden Last bzw. des Bedieners verstellbar sein. Wenn keine zusätzlichen Lasten vorhanden sind, muss die Kraft nur die Schwerkraft und die in dem Mechanismus selbst wirkenden Reibungskräfte ausgleichen oder überwinden.

Die Verwendung einer Vorrichtung zur Wiederverwertung von Energie, z.B. eines Gasfedermechanismus, zum Bewegen oder Heben des Elements ist vorteilhaft. Die bei der Bewegung der Vorrichtung in die untere Position frei werdende Energie kann in einer Vorrichtung zur Wiederverwertung der Energie gespeichert werden, indem z.B. ein Gas in einer Gasfeder komprimiert wird, und kann zur Unterstützung der Bewegung in die obere Position eingesetzt werden.

Die US 4,712,653 beschreibt einen Scherenhebemechanismus zur Wiederverwertung von Energie, der eine Bühne, eine Basis und ein Scherenverbindungspaar mit jeweils einem ersten und zweiten Scherenarm umfasst. Eine Brückenstruktur verbindet die beiden zweiten Scherenarme miteinander. Ein an der Basis und der Brückenstruktur befestigter abgedichteter Gaszylinder bewegt die Bühne in eine ausgefahrene Position über der Basis. Im abgedichteten Gaszylinder wird beim Einfahren der Bühne in die eingefahrene Position Energie gespeichert. An der Hebevorrichtung ist eine Ausgleichsvorrichtung vorgesehen, welche die durch den abgedichteten Gaszylinder bewirkte überschüssige Kraft ausgleicht.

Weiterhin ist ein Gewichtsanpassungsmechanismus vorgesehen, der Mittel zum Anpassen des Radius des Kraftansatzpunkts, d.h. des Radius des Befestigungspunkts des abgedichteten Gaszylinders an der Brückenstruktur bezüglich des Befestigungspunkts der Scherenarme an der Basis umfasst, um die durch den abgedichteten Gaszylinder bewirkte überschüssige Kraft zu kompensieren und zu verteilen. Daher kann der Gewichtsanpassungsmechanismus zur Feineinstellung der Kraft eingesetzt werden, welche benötigt wird, um die Bühne in ihrer ausgefahrenen Position zu halten, so dass der Einfahrvorgang in die eingefahrene Position auf einfache Weise ausgelöst werden kann. Der Gewichtsanpassungsmechanismus kann auch dazu verwendet werden, die nach oben gerichtete, zum Auslösen des Hebevorgangs benötigte Kraft anzupassen.

Bei der in dem erwähnten Dokument beschriebenen Vorrichtung besteht zum Beispiel das Problem, dass die im eingefahrenen Zustand auf die Bühne wirkende Kraft und die im ausgefahrenen Zustand auf die Bühne wirkende Kraft nicht unabhängig voneinander einstellbar sind.

Fig. 1 zeigt eine bekannte Vorrichtung 1 zum Heben einer Bühne 2. Die Vorrichtung 1 umfasst eine scherenartige Verbindung 4, welche einen ersten Scherenarm 6 und einen zweiten Scherenarm 8 zum Verbinden der Bühne 2 mit einer Basis 16 umfasst. Die Scherenarme 6 und 8 sind an einem Schwenkpunkt 10 miteinander verbunden. Ein aus darstellungstechnischen Gründen nicht gezeigtes zweites Paar Scherenarme verbindet zusätzlich die Bühne 2 mit der Basis 16. Fig. 1 zeigt die Scherenverbindung 4 in einer geschlossenen oder eingefahrenen unteren Position bzw. Betriebsart. Ein Ende des ersten Scherenarms 6 ist in einem Befestigungspunkt 12 an der Bühne 2 befestigt, während das andere Ende über eine wenigstens eine Rolle 14 bewegbar gelagert ist. Ein Ende des zweiten Scherenarms 8 ist in einem Befestigungspunkt 18 an der Basis 16 befestigt, während das andere Ende über wenigstens eine Rolle 20 bewegbar gelagert ist. Die Vorrichtung 1 umfasst weiterhin einen Gasfedermechanismus 22 mit einem Zylinder 24 und einer Kolbenstange 26. Ein Ende des Gasfedermechanismus 22 ist in einem ersten Befestigungspunkt 28 an der Scherenverbindung 4 befestigt, während das andere Ende in einem zweiten Befestigungspunkt 30 an einer Befestigungsplatte 32 der Basis 16 befestigt ist.

Der Gasfedermechanismus 22 beaufschlagt die Bühne 2 mit einer Kraft 34, welche den Hebevorgang der Bühne 2 unterstützt. Wenn ein Bediener einen Griff 36 an der Bühne 2 betätigt und die Bühne aufwärts zieht oder schiebt, muss er nur eine zusätzliche Kraft aufbringen, die so groß ist, dass die Summe der von der Gasfeder 2 und der vom Bediener aufgebrachten Kraft die Schwerkraft der Bühne 2 und der Hebevorrichtung 1 übersteigt.

Fig. 2 zeigt eine bekannte Vorrichtung 1 zum Heben der Bühne 2, wobei sich die Bühne 2 in einer oberen Position und die Scherenverbindung 4 in einer offenen oder ausgefahrenen (oberen) Position bzw. einer ausgefahrenen Betriebsart befindet. Die Gasfeder 22 übt eine Kraft 134 auf die Bühne 2 aus, welche die Bühne 2 in der oberen Position hält, d.h. die Kraft 134 muss gleich der Schwerkraft der Bühne und der Hebevorrichtung 1 sein oder diese übersteigen. Die Kraft 134 übersteigt die Schwerkraft vorzugsweise nur geringfügig.

Wie Fig. 1 und 2 zu entnehmen ist, bewegt sich der zweite Befestigungspunkt 30 der Gasfeder 22 nicht, da er an der Befestigungsplatte 32 der Basis 16 befestigt ist.

Daher ist die Kraft 134 kleiner als die Kraft 34, was die Länge des jeweiligen Pfeils andeutet. Die auf die Scherenverbindung 4 und nachfolgend auf die Bühne 2 durch die Gasfeder 22 ausgeübte Kraft ist abhängig von dem Winkel zwischen der Kolbenstange 26 und dem ersten Scherenarm 6 sowie von der Kompression der Gasfeder.

Beide Positionen der Bühne 2, sowohl die in Fig. 1 gezeigte eingefahrene Position als auch die in Fig. 2 gezeigte ausgefahrene Position, können mittels eines Feststellelements, z. B. eines Stifts, festgestellt werden.

Es ist eine Aufgabe der vorliegenden Erfindung, ein Verfahren und eine Vorrichtung zu schaffen, mittels derer eine in einer ersten Position auf ein bewegbares Element wirkende erste Kraft in der Weise einstellbar ist, dass eine auf das bewegbare Element wirkende zweite Kraft konstant bleibt. Diese Aufgabe wird durch ein Verfahren gemäß Anspruch 1 bzw. eine Vorrichtung gemäß Anspruch 6 gelöst.

Eine zusätzliche Aufgabe der vorliegenden Erfindung besteht darin, ein Verfahren und eine Vorrichtung zum unabhängigen Einstellen einer ersten und einer vierten auf ein bewegbares Element, z. B. eine Bühne, wirkenden Kraft zu schaffen.

Die Bezeichnungen "erste Kraft", "zweite Kraft", "dritte Kraft" und "vierte Kraft" werden in der vorliegenden Beschreibung nur zur Unterscheidung der Kräfte voneinander verwendet und haben keine weitere spezifische Bedeutung.

Die Bezeichnungen "erster Befestigungspunkt", "zweiter Befestigungspunkt", "dritter Befestigungspunkt" und "vierter Befestigungspunkt" werden in der vorliegenden Beschreibung nur zur Unterscheidung der verschiedenen Befestigungspunkte voneinander verwendet und haben keine weitere spezifische Bedeutung.

Das erfindungsgemäße Verfahren ermöglicht es in vorteilhafter Weise, Verschleiß oder herstellungsbedingte Kraftabweichungen der Vorrichtung zum Ausüben einer Kraft, z. B. der Gasfeder, zu kompensieren. Außerdem bietet das erfindungsgemäße Verfahren einem Maschinenbediener die Möglichkeit, die erforderliche Kraft, z.B. die Hebekraft, auf ihre Vorlieben oder Bedürfnisse einzustellen.

Das erfindungsgemäße Verfahren kann weiterhin das Vorsehen einer weiteren Vorrichtung zum Ausüben einer Kraft umfassen, welche in der ersten Position des bewegbaren Elements eine dritte Kraft auf das bewegbare Element ausübt und in der zweiten Position des bewegbaren Elements eine vierte Kraft auf das bewegbare Element ausübt. Die weitere Vorrichtung zum Ausüben einer Kraft kann in einem dritten Befestigungspunkt an der Scherenverbindung befestigt werden, und die weitere Vorrichtung zum Ausüben einer Kraft kann in einem vierten Befestigungspunkt an der Basis befestigt werden. Die vierte auf ein bewegbares Element in dessen zweiter Position ausgeübte Kraft kann verstellt werden, indem der dritte und/oder der vierte Befestigungspunkt entlang einer zur Ausübung einer konstanten Kraft geeigneten Kurve bewegt wird, so dass die dritte Kraft bei einer Veränderung der vierten Kraft konstant bleibt.

Der mindestens eine Befestigungspunkt kann entlang einer zur Ausübung einer näherungsweise konstanten Kraft geeigneten Kurve bewegt werden.

Eine weitere Ausführungsform eines erfindungsgemäßen Verfahrens zum unabhängigen Einstellen einer ersten und vierten auf eine Bühne ausgeübten Kraft zeichnet sich dadurch aus, dass die Bühne über eine Scherenverbindung mit einem Basiselement verbunden wird, dass eine erste Gasfeder in einem ersten Befestigungspunkt an der Scherenverbindung und in einem zweiten Befestigungspunkt am Basiselement befestigt wird, dass eine zweite Gasfeder in einem dritten Befestigungspunkt an der Scherenverbindung und in einem vierten Befestigungspunkt an der Basis befestigt wird, dass mittels der ersten Gasfeder auf die Bühne in einer oberen Position eine erste Kraft und in einer unteren Position eine zweite Kraft ausgeübt wird, dass mittels der zweiten Gasfeder auf die Bühne in der oberen Position eine dritte Kraft und in der unteren Position eine vierte Kraft ausgeübt wird, dass der erste und/oder der zweite Befestigungspunkt entlang einer zur Ausübung einer konstanten Kraft geeigneten Kurve bewegt wird, so dass die zweite Kraft bei einer Veränderung der ersten Kraft konstant bleibt, und dass der dritte und/oder der vierte Befestigungspunkt entlang einer zur Ausübung einer konstanten Kraft geeigneten Kurve bewegt wird, so dass die dritte Kraft bei einer Veränderung der vierten Kraft konstant bleibt.

Die erfindungsgemäße Vorrichtung kann in vorteilhafter Weise dazu eingesetzt werden, die Bewegung des bewegbaren Elements, z.B. einer Hebebühne, zu unterstützen. Die Bewegung des bewegbaren Elements kann dabei manuell durch einen Maschinenbediener verursacht werden. Wird die Bühne in eine obere Position bewegt, so kann der Bediener hinauf klettern, oder aber die Bühne kann zum Heben von Lasten oder Bedienern eingesetzt werden.

Das bewegbare Element kann z.B. als eine Bühne ausgebildet sein, und die erste Position kann eine obere Position und die zweite Position eine untere Position sein.

Insbesondere kann die Bühne als eine Arbeitshebebühne oder Lastbühne einer Druckmaschine ausgebildet sein, wobei das Basiselement Teil einer Arbeitsebene der Druckmaschine sein kann.

Gemäß einer weiteren Ausführungsform der Erfindung kann die Scherenverbindung mindestens zwei Paar Scherenarme umfassen, von denen jeder an einem Ende mit der Bühne oder dem Basiselement verbunden ist.

Die Vorrichtung zum Ausüben einer Kraft kann z.B. als eine Gasfeder, eine Spiralfeder, ein Druckluftzylinder, ein Pneumatikzylinder oder ein Hydraulikzylinder ausgebildet sein.

Bei einer weiteren Ausführungsform der erfindungsgemäßen Vorrichtung können Mittel zum Bewegen des ersten und/oder zweiten Befestigungspunkts entlang der zur Ausübung einer konstanten Kraft geeigneten Kurve vorgesehen sein, die z.B. ein entlang einem kurvenförmigen Schlitz bewegbares Befestigungselement umfassen können.

Der kurvenförmige Schlitz kann der zur Ausübung einer konstanten Kraft geeigneten Kurve entsprechen oder aber als ein gerader Schlitz ausgebildet sein.

Gemäß einer weiteren Ausführungsform der erfindungsgemäßen Vorrichtung kann der zweite Befestigungspunkt eine schwenkbar am Basiselement befestigte Befestigungsplatte mit einem zwei Enden umfassenden Schlitz zur Aufnahme eines Stifts umfassen, wobei die beiden Enden und der Schlitz die Schwenkbewegung der Befestigungsplatte begrenzen. Die Vorrichtung zum Ausüben einer Kraft kann schwenkbar an der Befestigungsplatte befestigt sein.

Gemäß einer weiteren Ausführungsform der Erfindung wird die Vorrichtung gemäß Anspruch 1 in einer Druckmaschine angeordnet.

Die erfindungsgemäße Vorrichtung kann weiterhin eine weitere Vorrichtung zum Ausüben einer Kraft umfassen, welche eine dritte Kraft auf das in der ersten Position befindliche bewegbare Element und eine vierte Kraft auf das in der zweiten Position befindliche bewegbare Element ausübt, wobei die weitere Vorrichtung zum Ausüben einer Kraft in einem dritten Befestigungspunkt an der Scherenverbindung und in einem vierten Befestigungspunkt an dem Basiselement befestigt ist, wobei der dritte und/oder vierte Befestigungspunkt entlang einer zur Ausübung einer konstanten Kraft geeigneten Kurve bewegbar ist, so dass die zweite Kraft bei einer Veränderung der ersten Kraft konstant bleibt.

Weitere Merkmale und vorteilhafte Ausgestaltungen der vorliegenden Erfindung werden in der nachfolgenden Beschreibung bevorzugter Ausführungsbeispiele anhand der beigefügten, nachfolgend aufgeführten Zeichnungen näher erläutert.

Es zeigen:
- Fig. 1: eine schematische Seitenansicht einer bekannten Vorrichtung zum Heben einer Hebebühne, die hier in einer unteren Position dargestellt ist;
- Fig. 2: eine schematische Seitenansicht einer bekannten Vorrichtung zum Heben einer Hebebühne, die hier in einer oberen Position dargestellt ist;
- Fig. 3: eine schematische Seitenansicht der erfindungsgemäßen Vorrichtung zum Einstellen einer auf eine Bühne wirkenden Kraft, bei der der Befestigungspunkt einer Gasfeder entlang einer zur Ausübung einer konstanten Kraft geeigneten Kurve bewegbar ist;
- Fig. 4: eine schematische Seitenansicht der in Fig. 3 gezeigten Vorrichtung, bei der der Befestigungspunkt der Gasfeder entlang einer von zwei zur Ausübung einer konstanten Kraft geeigneten Kurven bewegbar ist;
- Fig. 5: eine schematische Seitenansicht der in Fig. 3 gezeigten Vorrichtung, bei der der Befestigungspunkt der Gasfeder entlang einer zur Ausübung einer näherungsweise konstanten Kraft geeigneten Kurve bewegbar ist;
- Fig. 6: eine schematische Seitenansicht einer erfindungsgemäßen Vorrichtung zum unabhängigen Einstellen von zwei auf eine Bühne wirkenden Kräften, in der die Befestigungspunkte einer ersten und zweiten Gasfeder entlang zur Ausübung einer konstanten Kraft geeigneten Kurven bewegbar sind;
- Fig. 7: eine detaillierte schematische Seitenansicht eines Befestigungspunkts der Gasfeder, wobei der Befestigungspunkt eine Befestigungsplatte umfasst;
- Fig. 8: eine detaillierte schematische Seitenansicht eines Befestigungspunkts der ersten Gasfeder, der entlang einer zur Ausübung einer konstanten Kraft geeigneten Kurve bewegbar ist;
- Fig. 9: eine detaillierte schematische Seitenansicht eines Befestigungspunkts der zweiten Gasfeder, der entlang einer zur Ausübung einer konstanten Kraft geeigneten Kurve bewegbar ist.

Fig. 3 zeigt eine erfindungsgemäße Vorrichtung 101 zum Einstellen einer auf die Bühne bzw. Plattform 2 in ihrer unteren Position wirkenden Kraft (s. Kraft 34, Fig. 1). Die Vorrichtung 101 umfasst eine Scherenverbindung 4, die auf die in Fig. 1 und 2 gezeigte Weise die Bühne 2 und eine Basis 16 verbindet, die Teil einer Arbeitsebene einer Druckmaschine oder eines Falzapparats ist. Wie Fig. 3 zu entnehmen ist, ist der erste Befestigungspunkt 28 der Gasfeder 22 ortsfest, während der zweite Befestigungspunkt 130 entlang einer Kurve 38 bewegbar ist. Entlang der Kurve 38 sind mehrere optionale Positionen für den Befestigungspunkt gezeigt. Dies bedeutet jedoch nicht, dass nur eine bestimmte Anzahl von Positionen für den Befestigungspunkt möglich sind. Der zweite Befestigungspunkt 130 kann auch stufenlos verstellbar sein, so dass sich eine kontinuierliche Abfolge von Befestigungspunkten ergibt. Der zweite Befestigungspunkt 130 kann z.B. entlang der Kurve 38 in eine Position 230 bewegt werden, so dass sich die Gasfeder 22 in einer Position 122 befindet, die durch die gestrichelten Linien angedeutet ist.

Die Form der Kurve 38 verläuft wie folgt: Der zweite Befestigungspunkt 130 ist so angeordnet, dass die Kolbenstange 26 senkrecht zum ersten Scherenarm 6 verläuft und die auf den ersten Scherenarm 6 wirkende Kraft 40 nur eine senkrecht zum ersten Scherenarm 6 verlaufende Komponente aufweist. Die Komprimierung der Gasfeder 22 ist voreingestellt, so dass eine vorgegebene resultierende Kraft 234 auf die Bühne 2 wirkt, wie durch den Pfeil 234 angedeutet ist. Anschließend wird der erste Befestigungspunkt in die Position 230 bewegt, welche sich durch dieselbe auf die Bühne 2 wirkende resultierende Kraft auszeichnet, wie der Pfeil 234 andeutet. Die in Position 122 befindliche Gasfeder 22 übt auf den ersten Scherenarm 6 eine Kraft 42 aus, die die Beaufschlagung der Bühne 2 mit der Kraft 234 bewirkt. Alle Positionen des ersten Befestigungspunkts 130 entlang der Kurve 38, z.B. die Position 230, bewirken, dass dieselbe Kraft 234 auf die Bühne 2 ausgeübt wird, da sich der Winkel zwischen der Kolbenstange 26 und dem ersten Scherenarm 6 sowie die Komprimierung der Gasfeder 22 gleichzeitig ändern. Die Kurve 38 entspricht demgemäß einer konstanten Kraft, d.h. die auf die Bühne 2 ausgeübte Kraft bleibt bei einer Bewegung des Befestigungspunkts 130 entlang der Kurve 38 konstant. Die Form der Kurve 38 kann z.B. mittels eines Computerprogramms berechnet oder experimentell ermittelt werden.

Während die auf die Bühne 2 in ihrer oberen Position ausgeübte Kraft 234 konstant bleibt, verändert die Bewegung des zweiten Befestigungspunkts 130 entlang der Kurve 38 die auf die Bühne 2 in ihrer unteren Position ausgeübte Kraft (s. Kraft 34, Fig. 1). Daher kann die der konstanten Kraft entsprechende Kurve 38 zur Einstellung der auf die Bühne 2 in ihrer unteren Position ausgeübten Kraft unabhängig von der auf die Bühne 2 in ihrer oberen Position 234 ausgeübten Kraft eingesetzt werden.

In Fig. 4 befindet sich der zweite Befestigungspunkt der Gasfeder 22 in einer Position 330, welche durch den Schnittpunkt einer ersten zur Ausübung einer konstanten Kraft geeigneten Kurve 138 und einer zweiten zur Ausübung einer konstanten Kraft geeigneten Kurve 238 gebildet wird. Die erste zur Ausübung einer konstanten Kraft geeignete Kurve 138 ergibt sich wie die in Fig. 3 gezeigte zur Ausübung einer konstanten Kraft geeignete Kurve 38, während die zweite zur Ausübung einer konstanten Kraft geeignete Kurve 238 sich auf die umgekehrte Weise ergibt, d.h. ausgehend von der Position der Gasfeder 22, in der die Gasfeder 22 senkrecht zum ersten Scherenarm 6 verläuft, wenn sich die Scherenverbindung 4 in der geschlossenen (unteren) Position befindet. Diese Position entspricht der unteren Position der Bühne 2. Die Komprimierung der Gasfeder 22 wird dann so voreingestellt, dass ähnlich der in Fig. 1 gezeigten Kraft 34 eine vorgegebene Kraft erzielt wird, und der zweite Befestigungspunkt der Gasfeder 22 wird so bewegt, dass in Abhängigkeit von dem zwischen der Kolbenstange 26 und dem ersten Scherenarm 6 im geschlossenen Zustand gebildeten Winkel sowie der Komprimierung der Gasfeder 22 die resultierende auf die Bühne 2 in der unteren Position ausgeübte Kraft konstant bleibt. Der Schnittpunkt 330 der beiden zur Ausübung einer konstanten Kraft geeigneten Kurven 138, 238 definiert den benötigten zweiten Befestigungspunkt für die Gasfeder 22, um die auf die Bühne in ihrer oberen Position wirkende vorgegebene obere Kraft 234 und die auf die Bühne in ihrer unteren Position vorgegebene untere Kraft (s. Kraft 34, Fig. 1) zu erreichen.

Die auf die in Fig. 4 in ihrer oberen Position gezeigte Bühne 2 wirkende Kraft 234 und die auf die Bühne 2 in ihrer unteren Position wirkende Kraft 34 (s. Fig. 1) können unabhängig voneinander eingestellt werden, indem der zweite Befestigungspunkt der Gasfeder 22 entlang der zur Ausübung einer konstanten Kraft geeigneten Kurve 238 bzw. 138 bewegt wird.

Der Befestigungspunkt 130 bzw. 330 der Gasfeder 22 kann an der Basis 16 oder der Befestigungsplatte 32 der Basis 16 befestigt sein (s. z. B. Fig. 1).

Fig. 5 zeigt die in Fig. 3 gezeigte Hebevorrichtung, bei der der Befestigungspunkt 130 der Gasfeder 22 entlang einer zur Ausübung einer näherungsweise konstanten Kraft geeigneten Kurve 338 bewegbar ist. Wie bereits anhand von Fig. 3 und 4 erläutert wurde, können die zur Ausübung einer konstanten Kraft geeigneten Kurven mittels eines Computers berechnet werden. Die nötigen Anpassungen der auf die Bühne 2 ausgeübten Kraft 234 und der unteren Kraft (ähnlich der in Fig. 1 gezeigten Kraft 34) in der oberen oder unteren Position sind in der Regel nur sehr gering; daher braucht der zweiten Befestigungspunkt 130 der Gasfeder 22 nicht notwendigerweise entlang der gesamten zur Ausübung einer konstanten Kraft geeigneten Kurve 38 bewegt werden, sondern möglicherweise nur entlang einem Abschnitt der Kurve 38. Dieser Abschnitt kann eine Näherungskurve 338 sein, die z. B. als eine geradlinige Kurve oder eine Kurve zweiter Ordnung ausgebildet sein kann. Die Berechnung der Näherungskurve 338 kann mittels eines Computers erfolgen und kann z. B. eine Tangente an die Kurve 38 im Punkt 130 sein.

Zur unabhängigen Einstellung beider Kräfte kann eine Vorrichtung 101 eingesetzt werden, wie sie in Fig. 6 dargestellt ist. Zusätzlich zu einer ersten Gasfeder 122 ist am Befestigungspunkt 28 des Scherenarms 6 eine zweite Gasfeder 222 angeordnet. Die auf die Bühne 2 in der oberen Position ausgeübte Kraft 334 ist die Summe der resultierenden ersten Kraft 336, welche die erste Gasfeder 122 auf die Bühne 2 ausübt, und der resultierenden dritten Kraft 436, welche die zweite Gasfeder 222 auf die Bühne 2 ausübt. Zur Einstellung der Kraft 334 kann der zweite Befestigungspunkt 430 der ersten Gasfeder 122 entlang der zweiten zur Ausübung einer konstanten Kraft geeigneten Kurve 238 bewegt werden. Diese Bewegung führt zu einer Veränderung der ersten Kraft 336, was nachfolgend eine Veränderung der Kraft 334 bewirkt. Beide Gasfedern 122 und 222 üben ebenfalls jeweils eine Kraft auf die Bühne 2 aus, wenn sich diese in der unteren Position befindet. Diese beiden Kräfte können zu einer resultierenden Kraft addiert werden. Zur Veränderung dieser resultierenden Kraft kann der vierte Befestigungspunkt 530 der zweiten Gasfeder 222 entlang der ersten zur Ausübung einer konstanten Kraft geeigneten Kurve 138 bewegt werden, was zu einer Veränderung der vierten auf die Bühne 2 in ihrer unteren Position ausgeübten Kraft führt, wobei die dritte Kraft 436 konstant bleibt.

Auf diese Weise ermöglicht die Verwendung von zwei Gasfedern 122 und 222, deren jeweilige Befestigungspunkte 430 und 530 entlang einer jeweiligen zur Ausübung einer konstanten Kraft geeigneten Kurve 138 und 238 sowohl in der oberen als auch in der unteren Position der Bühne 2 bewegbar sind, eine unabhängige Einstellung oder Regelung der auf die Bühne 2 in ihrer oberen und unteren Position ausgeübten Kräfte.

Die Verwendung der in Fig. 6 gezeigten Vorrichtung 101 zum Heben einer Bühne 2 ermöglicht eine unabhängige Einstellung oder Regelung der in Fig. 1 und 2 gezeigten Kräfte 34 und 134, so dass die Kraft 134 kleiner, gleich oder größer als die Kraft 34 sein kann.

Fig. 7 zeigt eine Befestigungsplatte 44, die in einem Schwenkpunkt 46 an der Basis oder an einem Basiselement angeordnet ist. Die Befestigungsplatte 44 umfasst einen Schlitz bzw. ein Langloch 48; die Basis 16 umfasst einen Stift 50, welcher mit dem Schlitz 48 zusammenwirkt, um die Bewegung der Befestigungsplatte 44 zu begrenzen. Die Gasfeder 22 ist im Zylinderbefestigungspunkt 52 schwenkbar an der Befestigungsplatte befestigt. Eine Drehung der Befestigungsplatte 44 um den Schwenkpunkt 46 erfolgt innerhalb der durch den Schlitz 48 und den Stift 50 vorgegebenen Grenzen und bewegt den Zylinderbefestigungspunkt 52 entlang der zur Ausübung einer konstanten Kraft geeigneten Kurve 38.

Fig. 8 zeigt die erste Gasfeder 122 mit einem Befestigungspunkt 430, der eine Platte 54 umfasst. Die Platte 54 weist einen Schlitz bzw. ein Langloch 56 auf, welcher eine zur Ausübung einer näherungsweise konstanten Kraft geeigneten Kurve bildet und in dem ein Befestigungselement 58 bewegbar ist. Die Bewegung des Befestigungselements 58 entlang der durch den Schlitz 56 gebildeten zur Ausübung einer näherungsweise konstanten Kraft geeigneten Kurve bewirkt eine Veränderung des Winkels zwischen der Gasfeder 122 und dem Scherenarm, an dem die Gasfeder im Befestigungspunkt 60 befestigt ist, und verändert gleichzeitig die Komprimierung der Gasfeder 122. Daher bleibt die auf das bewegbare Element in einer ersten Position ausgeübte resultierende Kraft konstant, wenn die auf dieses bewegbare Element in einer zweiten Position ausgeübte resultierende Kraft verändert wird.

Fig. 9 zeigt die zweite Gasfeder 222 mit einem Befestigungspunkt 530. Ein Schlitz bzw. Langloch 156 in einer Platte 154 entspricht einer zur Ausübung einer näherungsweise konstanten Kraft geeigneten Kurve, so dass die auf das bewegbare Element in der zweiten Position ausgeübte Kraft durch die Bewegung eines Befestigungselements 158 innerhalb der Begrenzung durch den Spalt 156 nicht verändert wird, während die auf das bewegbare Element in der ersten Position ausgeübte Kraft verändert wird, wobei an dem bewegbaren Element die zweite Gasfeder 222 im Befestigungspunkt 160 angeordnet ist.

Die beiden in Fig. 8 und 9 gezeigten Mechanismen können dazu eingesetzt werden, die auf ein und dasselbe bewegbare Element, z.B. die in Fig. 6 gezeigte Bühne 2, in einer ersten und einer zweiten Position wirkenden Kräfte unabhängig voneinander einzustellen.

Die Bezeichnung "Kurve" bezeichnet in der vorliegenden Anmeldung eine Kurve mit einer beliebigen Form, z.B. auch eine Gerade.

Eine "zur Ausübung einer konstanten Kraft geeignete Kurve" schließt nach der hier verwendeten Definition eine zur Ausübung einer näherungsweise konstanten Kraft geeignete Kurve ein, z.B. auch eine Gerade.

Bei einer Bewegung eines Befestigungspunkts entlang der exakten Kurve um 10 mm wird z.B. eine erste Kraft um etwa 9,1 kg (20.1 lbs) verändert, während die zweite Kraft nicht verändert wird. Bei einer Bewegung eines Befestigungspunkts um 10 mm entlang einer geraden Linie, welche der näherungsweisen Kurve entspricht, wird die erste Kraft um etwa 9,4 kg (20,8 lbs) verändert, während die resultierende Veränderung der zweiten Kraft etwa 0,4 kg (0,9 lbs) beträgt.

In diesem Fall beträgt die Abweichung der geraden Linie von der exakten Kurve ca. 4%, wobei der Prozentsatz definiert ist als X/L. Hierbei ist L die halbe Länge der geraden Linie und X der Abstand zwischen einem Endpunkt der geraden Linie und der exakten Kurve.

Allgemein kann die akzeptable Abweichung von der idealen Kurve wesentlich mehr als 4% betragen, vorzugsweise jedoch weniger als 25%, insbesondere wenn eine schwächere Gasfeder verwendet wird.

Bei einer Positionsänderung entlang der geraden Linie beträgt die Veränderung der zweiten Kraft nur etwa 5% der Veränderung der ersten Kraft. Daher kann ein Bediener die Vorrichtung mit einem geradlinigen Schlitz verwenden, um geringe Veränderungen der ersten Kraft vorzunehmen, da die entsprechende Veränderung der zweiten Kraft nur 5% beträgt und in der Praxis meist vernachlässigbar ist. In diesem Fall kann die gerade Linie die exakte Kurve erfolgreich ersetzen.

Die hier verwendete Bezeichnung "Befestigungspunkt" schließt auch Mittel zum Befestigen einer Vorrichtung zum Ausüben von Kraft an einem Basiselement ein, z.B. eine Befestigungsplatte, ein Montageelement, einen Stift oder einen Schlitz.

Die hier verwendeten Bezeichnungen "Basis" und "Basiselement" bezeichnen nicht nur ein separates Element, an dem z.B. eine Gasfeder befestigt werden kann, sondern können sich auch auf eine Maschine, z.B. auf eine Druckmaschine oder einen Falzapparat, sowie auf den Aufbau oder Rahmen einer derartigen Maschine und auf Arbeitsbühnen oder Plattformen beziehen.

### Liste der Bezugszeichen

- 1: Hebevorrichtung (Stand der Technik)
- 2: Bühne
- 4: Scherenverbindung
- 6: erster Scherenarm
- 8: zweiter Scherenarm
- 10: Schwenkpunkt
- 12: Befestigungspunkt
- 14: Rolle
- 16: Basis
- 18: Befestigungspunkt
- 20: Rolle
- 22: Gasfeder
- 24: Zylinder
- 26: Kolbenstange
- 28: Befestigungspunkt
- 30: Befestigungspunkt
- 32: Befestigungsplatte
- 34: Kraft
- 36: Griff
- 38: zur Ausübung einer konstanten Kraft geeignete Kurve
- 40: Kraft
- 42: Kraft
- 44: Befestigungsplatte
- 46: Schwenkpunkt
- 48: Schlitz
- 50: Stift
- 52: Zylinderbefestigungspunkt
- 54: Platte
- 56: Schlitz
- 58: Befestigungselement
- 60: Befestigungspunkt
- 101: Vorrichtung zum Einstellen einer Kraft
- 122: Gasfederposition
- 122: Gasfeder
- 130: Befestigungspunkt
- 134: Kraft
- 138: zur Ausübung einer konstanten Kraft geeigneten Kurve
- 154: Platte
- 156: Schlitz
- 158: Befestigungselement
- 222: Gasfeder
- 230: Position des Befestigungspunkts
- 234: resultierende Kraft
- 238: zur Ausübung einer konstanten Kraft geeignete Kurve
- 330: Position des Befestigungspunkts
- 334: Kraft
- 336: resultierende erste Kraft
- 338: zur Ausübung einer näherungsweise konstanten Kraft geeignete Kurve
- 430: Befestigungspunkt
- 436: resultierende dritte Kraft
- 530: Befestigungspunkt

## Patentansprüche

1. Verfahren zum Einstellen einer ersten auf ein bewegbares Element (2) ausgeübten Kraft (134, 234, 334) in einer ersten Position des bewegbaren Elements (2) mittels einer Vorrichtung zum Ausüben einer Kraft (22, 122, 222);
wobei die Vorrichtung (22, 122, 222) zum Ausüben einer Kraft eine zweite Kraft (34) auf das bewegbare Element (2) ausübt, wenn sich letzteres in einer zweiten Position befindet;
das bewegbare Element (2) über eine Scherenverbindung (4) mit einem Basiselement (16) verbunden wird;
die Vorrichtung zum Ausüben einer Kraft (22, 122, 222) in einem ersten Befestigungspunkt (28) an der Scherenverbindung (4) befestigt wird; und
die Vorrichtung zum Ausüben einer Kraft (22, 122, 222) in einem zweiten Befestigungspunkt (30, 130, 230, 330, 430, 530) am Basiselement (16) befestigt wird;
**dadurch gekennzeichnet,**
**dass** die Vorrichtung eine exakte Kurve definiert, bei der, wenn ein erster der beiden Befestigungspunkte (28, 30, 130, 230, 330, 430) entlang dieser Kurve bewegt wird, die zweite Kraft (34, 134, 234, 334), wenn sich das bewegte Element in der zweiten Position befindet, konstant bleibt, **dass,**
die Vorrichtung eine erste Kurve (38, 138, 238, 338) definiert, entlang derer mindestens der erste der beiden Befestigungspunkte (28, 30, 130, 230, 330, 430) bewegt wird, **dass**
die Vorrichtung eine Abweichung A=X*100%/L der ersten Kurve von der exakten Kurve definiert, wobei L die halbe Länge der ersten Kurve ist und X der Abstand zwischen einem Endpunkt der ersten Kurve (38, 138, 238, 338) und der exakten Kurve, und **dass**
die Abweichung A kleiner ist als 25%.

2. Verfahren nach Anspruch 1,
**dadurch gekennzeichnet,**
**dass** die Abweichung A größer oder gleich 4% ist.

3. Verfahren nach Anspruch 1 oder 2,
**dadurch gekennzeichnet,**
**dass** die erste Kurve eine Gerade ist.

4. Verfahren nach Anspruch 1,
**dadurch gekennzeichnet,**
**dass** die erste Kurve mit der exakten Kurve übereinstimmt.

5. Verfahren nach einem der Ansprüche 1 bis 4,
**dadurch gekennzeichnet,**
**dass** eine weitere Vorrichtung zum Ausüben einer Kraft (222) vorgesehen ist, welche in der ersten Position des bewegbaren Elements (2) eine dritte Kraft (436) auf das bewegbare Element (2) ausübt und in der zweiten Position des bewegbaren Elements (2) eine vierte Kraft auf das bewegbare Element (2) ausübt;
**dass** die weitere Vorrichtung zum Ausüben einer Kraft (222) in einem dritten Befestigungspunkt (28) an der Scherenverbindung (4) befestigt wird;
**dass** die weitere Vorrichtung zum Ausüben einer Kraft (222) in einem vierten Befestigungspunkt (530) an der Basis (16) befestigt wird;
**dass** die Vorrichtung eine zweite exakte Kurve definiert, bei der, wenn ein erster der dritten oder vierten Befestigungspunkte (28, 530) entlang dieser Kurve bewegt wird, die dritte Kraft (436) konstant bleibt während die vierte Kraft sich verändert,
**dass** die vierte auf ein bewegbares Element (2) in dessen zweiter Position ausgeübte Kraft (34, 134, 234, 334) verstellt wird, indem der dritte und/oder der vierte Befestigungspunkt (28, 530) entlang der zweiten exakten Kurve (138) bewegt wird.

6. Vorrichtung zum Einstellen einer auf ein bewegbares Element (2) ausgeübten Kraft (34, 134, 234, 334) mit einem bewegbaren Element (2), einem Basiselement (16), einer das Basiselement (16) mit dem bewegbaren Element (2) verbindenden Scherenverbindung (4), und mit einer Vorrichtung (22, 122, 222) zum Ausüben einer ersten Kraft (134, 234, 334) auf das in einer ersten Position befindliche bewegbare Element (2) und zum Ausüben einer zweiten Kraft (34) auf das in einer zweiten Position befindliche bewegbare Element (2), wobei die Vorrichtung (22, 122, 222) zum Ausüben einer Kraft in einem ersten Befestigungspunkt (28) an der Scherenverbindung (4) und in einem zweiten Befestigungspunkt (30, 130, 230, 330, 430, 530) an dem Basiselement (16) befestigt ist; **dadurch gekennzeichnet, dass** die Vorrichtung eine exakte Kurve definiert, bei der, wenn ein erster der beiden Befestigungspunkte (28, 30, 130, 230, 330, 430) entlang dieser exakten Kurve bewegt wird, die zweite Kraft (34, 134, 234, 334), wenn sich das bewegte Element in der zweiten Position befindet, konstant bleibt, und **dass,**
der erste Befestigungspunkt (28) und/oder der zweite Befestigungspunkt (30, 130, 230, 330, 430, 530) entlang einer ersten Kurve (38, 138, 238, 338) bewegbar ist, **dass** die Vorrichtung eine Abweichung A=X*100%/L der ersten Kurve von der exakten Kurve definiert, wobei L die halbe Länge der ersten Kurve und X der Abstand zwischen einem Endpunkt der ersten Kurve (38, 138, 238, 338) und der exakten Kurve ist, und **dass** die Abweichung A kleiner ist als 25%.

7. Vorrichtung nach Anspruch 6,
**dadurch gekennzeichnet,**
**dass** die erste Kurve mit der exakten Kurve übereinstimmt.

8. Vorrichtung nach Anspruch 6 oder 7,
**dadurch gekennzeichnet,**
**dass** das bewegbare Element (2) als eine Bühne, insbesondere eine Arbeitsbühne und/oder Lastbühne einer Druckmaschine ausgebildet ist, und **dass** die erste Position eine obere Position und die zweite Position eine untere Position ist.

9. Vorrichtung nach einem der Ansprüche 6 bis 8,
**dadurch gekennzeichnet,**
**dass** die Scherenverbindung (4) mindestens zwei Paar Scherenarme (6, 8) umfasst, von denen jeder an einem Ende mit der Bühne (2) oder dem Basiselement (16) verbunden ist.

10. Vorrichtung nach einem der Ansprüche 6 bis 9,
**dadurch gekennzeichnet,**
**dass** die Vorrichtung (22, 122, 222) zum Ausüben einer Kraft als eine Gasfeder, eine Spiralfeder, ein Druckluftzylinder, ein Pneumatikzylinder oder ein Hydraulikzylinder ausgebildet ist.

11. Vorrichtung nach einem der Ansprüche 6 bis 9,
**gekennzeichnet durch**
Mittel zum Bewegen des ersten und/oder zweiten Befestigungspunkts (28, 30, 130, 230, 330, 430, 530) entlang der ersten Kurve (38, 138, 238, 338).

12. Vorrichtung nach Anspruch 11,
**dadurch gekennzeichnet,**
**dass** die Mittel zum Bewegen des ersten und/oder zweiten Befestigungspunkts (28, 30, 130, 230, 330, 430, 530) ein entlang einem kurvenförmigen, insbesondere einem geraden Schlitz (48, 56, 156) bewegbares Befestigungselement (50, 58, 158) umfassen.

13. Vorrichtung nach Anspruch 12,
**dadurch gekennzeichnet,**
**dass** der kurvenförmige Schlitz (48, 56, 156) der ersten Kurve (38, 138, 238, 338) entspricht.

14. Vorrichtung nach einem der Ansprüche 6 bis 13,
**dadurch gekennzeichnet,**
**dass** der zweite Befestigungspunkt (30, 130, 230, 330, 430, 530) eine schwenkbar am Basiselement (16) befestigte Befestigungsplatte (44, 54, 154) mit einem zwei Enden umfassenden Schlitz (48, 56, 156) zur Aufnahme eines Stifts (50, 58, 158) umfasst, wobei die beiden Enden und der Schlitz (48, 56, 156) die Schwenkbewegung der Befestigungsplatte (44) begrenzen, und dass die Vorrichtung (22, 122, 222) zum Ausüben einer Kraft schwenkbar an der Befestigungsplatte (44) befestigt ist.

15. Druckmaschine, insbesondere Rollenrotationsdruckmaschine,
**gekennzeichnet durch**
eine Vorrichtung nach einem der Ansprüche 6 bis 14.

## Claims

1. Method for adjusting a first force (134, 234, 334) which is exerted on a moveable element (2) in a first position of the moveable element (2) by means of a device for exerting a force (22, 122, 222);
the device (22, 122, 222) for exerting a force exerting a second force (34) on the moveable element (2) when the latter is situated in a second position;
the moveable element (2) being connected to a base element (16) via a scissors connection (4);
the device for exerting a force (22, 122, 222) being attached to the scissors connection (4) at a first attachment point (28); and
the device for exerting a force (22, 122, 222) being attached to the base element (16) at a second attachment point (30, 130, 230, 330, 430, 530),
**characterised in that**
the device defines an exact curve, whereby, when the first of the two attachment points (28, 30, 130, 230, 330, 430) is moved along this curve, the second force (34, 134, 234, 334) remains constant when the moved element is situated in the second position, **in that**
the device defines a first curve (38, 138, 238, 338) along which at least the first of the two attachment points (28, 30, 130, 230, 330, 430) is moved, **in that**
the device defines a deviation A = X* 100%/L of the first curve from the exact curve, L being half the length of the first curve and X the spacing between one end point of the first curve (38, 138, 238, 338) and of the exact curve, and **in that** the deviation A is less than 25%.

2. Method according to claim 1,
**characterised in that**
the deviation A is greater than or equal to 4%.

3. Method according to claim 1 or 2,
**characterised in that**
the first curve is a straight line.

4. Method according to claim 1,
**characterised in that**
the first curve corresponds to the exact curve.

5. Method according to one of the claims 1 to 4,
**characterised in that**
a further device for exerting a force (222) is provided which, in the first position of the moveable element (2), exerts a third force (436) on the moveable element (2) and, in the second position of the moveable element (2), exerts a fourth force on the moveable element (2);
**in that** the further device for exerting a force (222) is attached to the scissors connection (4) at a third attachment point (28);
**in that** the further device for exerting a force (222) is attached to the base (16) at a fourth attachment point (530);
**in that** the device defines a second exact curve, whereby, when the first of the third or fourth attachment points (28, 530) is moved along this curve, the third force (436) remains constant, whilst the fourth force changes,
**in that** the fourth force (34, 134, 234, 334), which is exerted on a moveable element (2) in the second position thereof, is displaced by the third and/or the fourth attachment point (28, 530) being moved along the second exact curve (138).

6. Device for adjusting a force (34, 134, 234, 334) which is exerted on a moveable element (2), having a moveable element (2), a base element (16), a scissors connection (4) connecting the base element (16) to the moveable element (2), and having a device (22, 122, 222) for exerting a first force (134, 234, 334) on the moveable element (2) which is situated in a first position and for exerting a second force (34) on the moveable element (2) which is situated in a second position, the device (22, 122, 222) for exerting a force being attached to the scissors connection (4) at a first attachment point (28) and being attached to the base element (16) at a second attachment point (30, 130, 230, 330, 430, 530); **characterised in that** the device defines an exact curve, whereby, when the first of the two attachment points (28, 30, 130, 230, 330, 430) is moved along this exact curve, the second force (34, 134, 234, 334) remains constant when the moved element is situated in the second position, and **in that**
the first attachment point (28) and/or the second attachment point (30, 130, 230, 330, 430, 530) is moveable along a first curve (38, 138, 238, 338), **in that** the device defines a deviation A = X* 100%/L of the first curve from the exact curve, L being half the length of the first curve and X the spacing between one end point of the first curve (38, 138, 238, 338) and of the exact curve, and **in that** the deviation A is less than 25%.

7. Device according to claim 6,
**characterised in that**
the first curve corresponds to the exact curve.

8. Device according to claim 6 or 7,
**characterised in that**
the moveable element (2) is configured as a platform, in particular a working platform and/or load platform of a printing press, and **in that** the first position is an upper position and the second position is a lower position.

9. Device according to one of the claims 6 to 8,
**characterised in that**
the scissors connection (4) comprises at least two pairs of scissor arms (6, 8), each of which is connected at one end to the platform (2) or to the base element (16).

10. Device according to one of the claims 6 to 9,
**characterised in that**
the device (22, 122, 222) for exerting a force is configured as a gas spring, a spiral spring, a compressed air cylinder, a pneumatic cylinder or a hydraulic cylinder.

11. Device according to one of the claims 6 to 9,
**characterised by**
means for moving the first and/or second attachment point (28, 30, 130, 230, 330, 430, 530) along the first curve (38, 138, 238, 338).

12. Device according to claim 11,
**characterised in that**
the means for moving the first and/or second attachment point (28, 30, 130, 230, 330, 430, 530) comprise an attachment element (50, 58, 158) which is moveable along a curve-shaped, in particular a straight slot (48, 56, 156).

13. Device according to claim 12,
**characterised in that**
the curve-shaped slot (48, 56, 156) corresponds to the first curve (38, 138, 238, 338).

14. Device according to one of the claims 6 to 13,
**characterised in that**
the second attachment point (30, 130, 230, 330, 430, 530) comprises an attachment plate (44, 54, 154) which is attached pivotably to the base element (16) and has a slot (48, 56, 156) comprising two ends for receiving a pin (50, 58, 158), the two ends and the slot (48, 56, 156) delimiting the pivot movement of the attachment plate (44) and **in that** the device (22, 122, 222) for exerting a force is attached pivotably to the attachment plate (44).

15. Printing press, in particular a web-fed printing press,
**characterised by**
a device according to one of the claims 6 to 14.

## Revendications

1. Procédé de réglage d'une première force (134, 234, 334) exercée sur un élément mobile (2) dans une première position de l'élément mobile (2) au moyen d'un dispositif d'application d'une force (22, 122, 222) ;
le dispositif (22, 122, 222) d'application d'une force exerçant une deuxième force (34) sur l'élément mobile (2) lorsque ce dernier se trouve dans une deuxième position ;
l'élément mobile (2) étant rattaché à un élément de base (16) par l'intermédiaire d'une liaison du type ciseau (4) ;
le dispositif d'application d'une force (22, 122, 222) étant fixé à la liaison de type ciseau (4) à un premier point de fixation (28) ; et le dispositif d'application d'une force (22, 122, 222) étant fixé à un élément de base (16) à un deuxième point de fixation (30, 130, 230, 330, 430, 530) ;
**caractérisé**
**en ce que** le dispositif définit une courbe exacte sur laquelle, lorsqu'un premier des deux points de fixation (28, 30, 130, 230, 330, 430) est déplacé le long de cette courbe, la deuxième force (34, 134, 234, 334) reste constante, lorsque l'élément mobile se trouve dans la deuxième position, **en ce que**
le dispositif définit une première courbe (38, 138, 238, 338) le long de laquelle est déplacé au moins le premier des deux points de fixation (28, 30, 130, 230, 330, 430), **en ce que**
le dispositif définit un écart A=X*100%/L de la première courbe par rapport à la courbe exacte, L étant la demie longueur de la première courbe et X étant la distance entre un point final de la première courbe (38, 138, 238, 338) et la courbe exacte, et **en ce que**
l'écart A est inférieur à 25%.

2. Procédé selon la revendication 1,
**caractérisé**
**en ce que** l'écart A est supérieur ou égal à 4%.

3. Procédé selon la revendication 1 ou 2,
**caractérisé**
**en ce que** la première courbe est une droite.

4. Procédé selon la revendication 1,
**caractérisé**
**en ce que** la première courbe correspond à la courbe exacte.

5. Procédé selon l'une quelconque des revendications 1 à 4,
**caractérisé**
**en ce que**, un autre dispositif d'application d'une force (222) est prévu, lequel exerce dans la première position de l'élément mobile (2) une troisième force (436) sur l'élément mobile (2) et, dans la deuxième position de l'élément mobile(2), une quatrième force sur l'élément mobile (2) ;
**en ce que** l'autre dispositif d'application d'une force (222) est fixé à la liaison de type ciseau (4) à un troisième point de fixation (28) ;
**en ce que** l'autre dispositif d'application d'une force (222) est fixé à la base (16) à un quatrième point de fixation (530) ;
**en ce que** le dispositif définit une deuxième courbe exacte sur laquelle, lorsqu'un premier des troisième ou quatrième points de fixation (28, 530) est déplacé le long de cette courbe, la troisième force (436) reste constante tandis que la quatrième force change ;
**en ce que** la quatrième force (34, 134, 234, 334) exercée sur un élément mobile (2) dans sa deuxième position est ajustée en déplaçant le troisième et/ou le quatrième point de fixation (28, 530) le long de la deuxième courbe exacte (138).

6. Dispositif de réglage d'une force (34, 134, 234, 334) exercée sur un élément mobile (2) avec un élément mobile (2), un élément de base (16), une liaison de type ciseau (4) rattachant l'élément de base (16) à l'élément mobile (2), et avec un dispositif (22, 122, 222) permettant d'appliquer une première force (134, 234, 334) sur l'élément mobile (2) se trouvant dans une première position et permettant d'appliquer une deuxième force (34) sur l'élément mobile (2) se trouvant dans une deuxième position, le dispositif (22, 122, 222) d'application d'une force étant fixé à la liaison de type ciseau (4) à un premier point de fixation (28) et à l'élément de base (16) à un deuxième point de fixation (30, 130, 230, 330, 430, 530) ; **caractérisé en ce que** le dispositif définit une courbe exacte sur laquelle, lorsqu'un premier des deux points de fixation (28, 30, 130, 230, 330, 430) est déplacé le long de cette courbe exacte, la deuxième force (34, 134, 234, 334), reste constante, lorsque l'élément mobile se trouve dans la deuxième position ; et **en ce que**
le premier point de fixation (28) et/ou le deuxième point de fixation (30, 130, 230, 330, 430, 530) peut être déplacé le long d'une première courbe (38, 138, 238, 338), le dispositif définit un écart A=X* 100%/L de la première courbe par rapport à la courbe exacte, L étant la demie longueur de la première courbe et X étant la distance entre un point final de la première courbe (38, 138, 238, 338) et la courbe exacte, et **en ce que** l'écart A est inférieur à 25%.

7. Dispositif selon la revendication 6,
**caractérisé**
**en ce que** la première courbe correspond à la courbe exacte.

8. Dispositif selon la revendication 6 ou 7,
**caractérisé**
**en ce que** l'élément mobile (2) est conçu sous la forme d'une plateforme, en particulier une plateforme de travail et/ou une plateforme de charge d'une machine à imprimer, et en ce que la première position est une position supérieure et la deuxième position est une position inférieure.

9. Dispositif selon l'une quelconque des revendications 6 à 8,
**caractérisé**
**en ce que** la liaison de type ciseau (4) comprend au moins deux paires de branches en ciseaux (6, 8) qui sont chacun rattachés à une extrémité à la plateforme (2) ou à l'élément de base (16).

10. Dispositif selon l'une quelconque des revendications 6 à 9,
**caractérisé**
**en ce que** le dispositif (22, 122, 222) d'application d'une force est conçu sous la forme d'un ressort à gaz, d'un ressort hélicoïdal, d'un vérin à air comprimé, d'un vérin pneumatique ou d'un vérin hydraulique.

11. Dispositif selon l'une quelconque des revendications 6 à 9,
**caractérisé par**
des moyens de déplacement du premier et/ou du deuxième point de fixation (28, 30, 130, 230, 330, 430, 530) le long de la première courbe (38, 138, 238, 338).

12. Dispositif selon la revendication 11,
**caractérisé**
**en ce que** les moyens de déplacement du premier et/ou du deuxième point de fixation (28, 30, 130, 230, 330, 430, 530) comprennent un élément de fixation (50, 58, 158) pouvant être déplacé le long d'une fente (48, 56, 156) en forme de courbe, en particulier droite.

13. Dispositif selon la revendication 12,
**caractérisé**
**en ce que** la fente en forme de courbe (48, 56, 156) correspond à la première courbe (38, 138, 238, 338).

14. Dispositif selon l'une quelconque des revendications 6 à 13,
**caractérisé**
**en ce que** le deuxième point de fixation (30, 130, 230, 330, 430, 530) comprend une plaque de fixation (44, 54, 154) fixée de façon pivotante à l'élément de base (16) et dotée d'une fente (48, 56, 156) comprenant deux extrémités pour le logement d'une goupille (50, 58, 158), les deux extrémités et la fente (48, 56, 156) limitant le mouvement de pivotement de la plaque de fixation (44), et en ce que le dispositif (22, 122, 222) d'application d'une force est fixé de façon pivotante à la plaque de fixation (44).

15. Machine à imprimer, en particulier presse rotative à imprimer,
**caractérisée par**
un dispositif selon l'une quelconque des revendications 6 à 14.
